# EUROPÄISCHE PATENTSCHRIFT

(11) **EP 2 741 655 B1**
(45) Veröffentlichungstag und Bekanntmachung des Hinweises auf die Patenterteilung: **10.02.2016**
(21) Anmeldenummer: 12740942.3
(22) Anmeldetag: 25.07.2012
(51) Int. Cl.: A47L 15/50

(54) **GESCHIRRSPÜLMASCHINE MIT MINDESTENS EINER MIT ANORDNUNGSHINWEISEN VERSEHENEN SPÜLGUT-AUFNAHMESTRUKTUR**
DISHWASHER WITH AT LEAST ONE RECEIVING STRUCTURE FOR ITEMS TO BE WASHED THAT IS PROVIDED WITH ARRANGEMENT DIRECTIONS
MACHINE À LAVER LA VAISSELLE AVEC AU MOINS UNE STRUCTURE DE RÉCEPTION DE LA VAISSELLE DOTÉE D'INDICATIONS DE PLACEMENT

(30) Priorität: 11.08.2011 DE 102011080842
(43) Veröffentlichungstag der Anmeldung: 18.06.2014
(73) Patentinhaber: BSH Hausgeräte GmbH, 81739 München (DE)
(72) Erfinder: FEY, Janina, 80637 München (DE); OTT, Thomas, 85579 Neubiberg (DE); REICHHUBER, Martin, 82008 Unterhaching (DE); ZENDEL, Nico, 80634 München (DE)
(86) Internationale Anmeldenummer: PCT/EP2012/064561
(87) Internationale Veröffentlichungsnummer: WO 2013/020811

(56) Entgegenhaltungen:
- WO-A2-2007/127819
- DE-U1-202005 000 915
- US-A1- 2005 109 378
- US-A1- 2006 065 666
- US-A1- 2006 250 058

## Beschreibung

Die Erfindung betrifft eine Geschirrspülmaschine, insbesondere Haushaltsgeschirrspülmaschine, zur Reinigung von Geschirr, Bestecken oder ähnlichem, zu reinigendem Spülgut, wobei die Geschirrspülmaschine zumindest eine zur Halterung und/oder Ablage von Spülgutstücken, insbesondere Besteckteilen, vorgesehene Aufnahmestruktur umfasst, ausgebildet als eine zum Be- und Entladen nach vorne verlagerbare Schublade. Die Schublade kann insbesondere als Besteckschublade ausgebildet sein.

Es ist bekannt, in den Spülbehältern von Geschirrspülmaschinen insbesondere Besteckschubladen als einzelne, nach vorne verlagerbare Einheiten vorzusehen, die eine im Wesentlichen liegende Halterung und/oder Ablage von Besteckteilen und sonstigen, vorzugsweise kleinen, Spülgutstücken ermöglichen, so dass etwa Besteckteile nicht mehr aufrecht in einem mit einem Traggriff anhebbaren Korb stehen müssen. Derartige Besteckschubladen sind häufig als dritte Einheit oberhalb von zwei darunter befindlichen Geschirrkörben angeordnet, so dass für die Geschirrkörbe und/oder vor allem für die Besteckschublade in Höhenrichtung nur sehr wenig Raum verbleibt.

Die Druckschrift WO 2007/127819 A1 offenbart eine Vorrichtung zum Haltern von Komponenten einer Stillflasche in einer Geschirrspülmaschine. Dabei können gemäß Absatz [0043] und der entsprechenden Darstellung der FIG. 7 unterschiedliche Markierungen, wie Farbe, Graphiken und/oder alphanummerischen Zeichen, auf der Vorrichtungsoberfläche angebracht sein, um den Ort der Ladefläche anzugeben. So kann beispielsweise eine graphische Darstellung, ein Bild oder der Name einer Komponente der Stillflasche als "Positivform" benachbart zu einer jeweiligen Aufnahmeöffnung für diese Komponente angeordnet sein. Und in einer weiteren Ausführung kann ein Umriss einer Komponente der Stillflasche um die dazugehörige Aufnahmeöffnung angeordnet sein, um dadurch die volle Größe und/oder die Form dieser Komponente in noch ähnelnderer Weise darzustellen.

Allgemein ist eine effektive Bestückung der Besteckschublade wichtig, die eine Kollision von darin gehaltenen Spülgutteilen mit der Oberkante beziehungsweise Deckenwandung des umgebenden Spülbehälters oder mit ein oder mehreren Spülflotte ausgebenden, zum Beispiel an der Deckenwandung des Spülbehälters angebrachten, Düsen beim Ein- und Ausschieben der Besteckschublade verhindert und die deren optimale Anströmung mit Spülflüssigkeit (im Folgenden auch als Spülflotte bezeichnet) von oben und/oder von unten, erlaubt und so eine gute Reinigung der dort gehaltenen Spülgutstücke ermöglicht. Auch bei den Aufnahmestrukturen von Geschirrkörben ist in analoger Weise eine möglichst effektive Bestückung mit Spülgutteilen, gewünscht, die ein möglichst kollisionsfreies, das heißt ungehindertes Herausziehen des jeweiligen Geschirrkorbs aus dem Spülbehälter und/oder kollisionsfreies Hineinschieben des jeweiligen Geschirrkorbs in den Spülbehälter erlaubt und zugleich eine ausreichenden Durchtritt von Spülflüssigkeit durch die Aufnahmestrukturen der Geschirrkörbe zu den zu reinigenden Spülgütern ermöglicht. Da gerade bei einer Aufnahmestruktur mit einer Gitterausbildung und unterschiedlich hoch liegenden Bodenbereichen und/oder variierenden, insbesondere spülgutspezifisch vorgesehenen Strukturzonen oft eine Verwirrung der Benutzer entsteht, legen diese oft solche Spülgutstücke nicht optimal ein, so dass beispielsweise bei einem in eine Besteckschublade falsch herum eingelegten Löffel der Griff zwar sehr gut gereinigt wird, der viel problematischere eigentliche Löffelbereich jedoch nicht. Entsprechendes gilt, wenn Spülgutstücke wie zum Beispiel große Teller, kleine Teller, Tassen, Gläser, und so weiter nicht lage- und/oder ausrichtungsrichtig in die für sie spezifisch vorgesehene Zonen beziehungsweise Bereiche der Aufnahmestrukturen von Geschirrkörben abgelegt werden.

Der Erfindung liegt das Problem zugrunde, eine Bedienungserleichterung für den Benutzer bereitzustellen.

Die Erfindung löst dieses Problem durch eine Geschirrspülmaschine mit den Merkmalen des unabhängigen Anspruchs 1. Weitere Vorteile und Merkmale sowie vorteilhafte Weiterbildungen der Erfindung sind in den abhängigen Ansprüchen 2 bis 8 angegeben, deren Merkmale jeweils einzeln oder in Kombination untereinander verwirklicht sein können.

Mit der Erfindung ist eine Geschirrspülmaschine geschaffen, die eine optimierte Bestückung einer Aufnahmestruktur zur Ablage und/oder Halterung von zu reinigenden Spülgutstücken, insbesondere im Fall einer Besteckschublade von Besteckteilen und/oder sonstigen kleinen Spülgutstücken, dadurch erleichtert, dass an der Aufnahmestruktur ein oder mehrere Anordnungshinweise, insbesondere Anordnungshinweiselemente, für dort zu haltende und/oder abzulegende Spülgutstücke zur Visualisierung angeordnet sind. Ein Benutzer kann diese ein oder mehreren Anordnungshinweise daher jederzeit bei geöffneter und zu bestückender Aufnahmestruktur optisch wahrnehmen und benötigt für die optimierte Ablage und/oder Halterung, insbesondere Lagepositionierung und/oder Ausrichtung, der Spülgutstücke keine Gebrauchsanweisung oder ähnliches. Auf diese Weise ist auf einfache Art und Weise eine Einräumhilfe für den Nutzer einer Geschirrspülmaschine beim Einlegen, insbesondere Einsortieren von unterschiedlichen Spülgutstücken, insbesondere Besteckteilen oder sonstigen kleinen Spülgutstücken, in für diese lage- und/oder ausrichtungsspezifisch vorgesehene Ablage- und/oder Haltebereiche der Aufnahmestruktur bereitgestellt.

Die erfindungsgemäße Aufnahmestruktur zur Ablage und/oder Halterung von zu reinigenden Spülgutstücken ist durch "Negativformen" in ein oder mehreren flächigen Materialflächen der Aufnahmestruktur gebildet. Die Ausstanzungen oder Freischnitte sind dabei jeweils typisch einige Millimeter breit, so dass durch diese Spülflotte - insbesondere von unten nach oben (und/oder umgekehrt von oben nach unten)- hindurchtreten kann und der Reinigungsvorgang somit durch die Symbole nicht behindert wird. Die ausgenommenen Bilder, das heißt Öffnungen in Form von Bildern der verschiedenen Arten von Spülgutstücken, bevorzugt Besteckteilen, zeigen beziehungsweise kennzeichnen den verschiedenen abzulegenden und/oder zu haltenden Spülgutstücken spezifisch zugeordnete Ablageorte und/oder Soll-Ausrichtungsrichtungen in dem Boden der Aufnahmestruktur. Durch die in Form von Öffnungen beziehungsweise Lücken, das heißt Durchbrüche ausgebildeten Bildsymbole kann Flüssigkeit frei von oben nach unten und/oder von unten nach oben hindurchtreten, insbesondere mittels ein oder mehrere Sprüheinrichtungen zum Beispiel von einem unteren Sprüharm und einer Dachbrause hindurch gesprüht werden.

Wenn die ein oder mehreren Anordnungshinweise vorteilhaft bildhafte Symbole beziehungsweise Ikone der dort jeweilig zu haltenden und/oder abzulegenden Spülgutstücke umfassen, im Fall einer Besteckschublade insbesondere verschiedene Besteckteile wie zum Beispiel Löffel, Gabel, Messer, Kaffeelöffel, Kuchengabeln, Schöpfkellen, und so weiter einer Besteckgarnitur, und/oder sonstige kleine Spülgutteile wie zum Beispiel Espressotassen, weiß der Benutzer, welche Art von Spülgut an der jeweiligen Stelle, das heißt Soll-Ortslage gehalten und/oder abgelegt werden sollte und/oder mit welcher Soll- Ausrichtung das jeweilige Spülgutstück in Bezug in die jeweilige Halte- und/oder Ablegestelle ausgerichtet werden sollte. Eine derartige individuelle Kennzeichnung von Ablage- und/oder Haltebereichen der Aufnahmestruktur zur spezifischen Zuordnung von verschiedenen Arten beziehungsweise Gattungen von Spülgutstücken, insbesondere Besteckteilen, wie zum Beispiel Messern, Gabeln, Löffeln, Schöpfkellen, und so weiter, aber auch sonstigen Spülgutstücktypen wie zum Beispiel Espresso- oder Mokkatassen, und/oder die Indizierung der jeweils empfohlenen, optimalen Ausrichtung der Spülgutteile ist zudem international und erfordert von dem Benutzer keine Kenntnisse einer bestimmten Sprache. Der Hersteller kann somit auf den Aufwand unterschiedlicher Textkennzeichnungen für verschiedene Sprachräume verzichten. Die Symbole können insbesondere raumsparend und optisch dezent Miniaturen der jeweils einzulegenden Spülgutteile enthalten.

Besonders günstig zeigen die Anordnungshinweise eine Soll-Ausrichtung von in der jeweiligen Aufnahmestruktur abzulegenden und/oder zu haltenden Spülgutteilen, so dass eine oben beschriebene Falsch-Ausrichtung eines Spülgutstücks, insbesondere Besteckteils wie beispielsweise eines Löffels oder einer Kelle, mit negativen Folgen für das Reinigungsergebnis vermieden werden kann.

Wenn ein Anordnungshinweis ein zwei- oder dreidimensionales Bild eines Besteckteils wie beispielsweise eines Löffels, einer Gabel, eines Messer, und/oder einer Schöpfkelle, und/oder eines Geschirrteils, und/oder sonstigen Spülgutstücks enthält, kann dieses insbesondere auch fester und vorzugsweise bereits bei der Herstellung der Aufnahmestruktur mit eingebrachter Bestandteil sein, ohne dass dieser nachträglich noch einem weiteren Bearbeitungsschritt unterzogen werden müsste. Dies ist insbesondere zweckmäßig, wenn die jeweilige Aufnahmestruktur aus einem Kunststoffmaterial hergestellt wird oder deren Strukturbauteile mit einem Kunststoffmaterial überzogen werden. Dann können die Anordnungshinweiselemente als Kunststoffelemente, insbesondere im selben Arbeitsgang, mit an die Strukturbauteile der Aufnahmestruktur in einfacher Weise mit angeformt, insbesondere angespritzt werden. Durch die miniaturisierte zweidimensionale oder dreidimensionale Formgestaltung der ein oder mehreren Aufnahmestrukturen in der Weise, dass diese im Wesentlichen den Geometrieformen von in die Aufnahmestruktur einzulegenden Spülgutstücken, im Fall einer Besteckschublade insbesondere von Besteckteilen wie zum Beispiel Löffeln, Gabeln, Messern, Schöpfkelle, und so weiter oder sonstigen kleinen Spülgutstücken wie zum Beispiel Mokkatassen entspricht, können von dem Nutzer Soll-Ortslagen und/oder Soll- Ausrichtungen für in die Aufnahmestruktur, insbesondere in eine Besteckschublade einzulegende Spülgutstücke dem jeweiligen Nutzer verbessert visualisiert werden.

Insbesondere kann es zweckmäßig sein, wenn die ein oder mehreren Anordnungshinweise zumindest teilweise ein oder mehreren insbesondere durchbrochenen Bodenbereichen der Aufnahmestruktur zugeordnet und von oben sichtbar sind. Zweckmäßigerweise liegen sie dazu etwa in der Ebene eines Bodenbereichs der Aufnahmestruktur, insbesondere einer Besteckschublade.

Insbesondere sind dabei die ein oder mehreren Anordnungshinweise derart dem Bodenbereich der Aufnahmestruktur zugeordnet, dass sie dessen Dicke in Vertikalrichtung nicht überragen. Somit nehmen die Anordnungshinweise selbst keinen für Spülgutstücke nutzbaren Raum weg.

Es ist vorteilhaft auch möglich, dass die ein oder mehreren Anordnungshinweise zumindest teilweise mit solchen Bildern versehen sind, die einen Hinweis auf einen flexibel bewegbaren Abschnitt der Aufnahmestruktur geben. Insbesondere kann ein solches spezielles Bild wie zum Beispiel das Bild einer Espressotasse an einem Auflage- und/oder Haltebereich, das heißt Abschnitt der Aufnahmestruktur darauf hindeuten, dass bei Bewegung dieses Abschnitts ein Raum für andere Spülgutstücke (hier Tassen) entsteht.

Die vorstehend erläuterten und/oder in den Unteransprüchen wiedergegebenen vorteilhaften Aus- und Weiterbildungen der Erfindung können dabei - außer zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.

Es zeigen jeweils in einer schematischen Prinzipskizze:
- Fig. 1: eine Geschirrspülmaschine in schematischer Ansicht von vorne mit einer nach unten aufgeschwenkten und horizontal liegenden Tür sowie mit beispielhaft drei Aufnahmestrukturen übereinander, von denen die oberste als sogenannte Besteckschublade ausgebildet ist;
- Fig. 2: eine perspektivische Ansicht eines Teilbereichs der Aufnahmestruktur mit einer alternativen vorteilhaften Ausgestaltung mit aus einer Fläche ausgenommenen, zum Beispiel ausgestanzten, Symbolen;
- Fig. 3: einen Bereich des Gitterbodens, in den das Symbol für eine Kelle sowie deren Soll-Ausrichtung durch eine Pfeilspitze eingestanzt sind.

In den folgenden Figuren sind einander entsprechende Teile mit dergleichen Funktion und Wirkungsweise mit denselben Bezugszeichen versehen. Dabei sind nur diejenigen Bestandteile einer Geschirrspülmaschine mit Bezugszeichen versehen und erläutert, welche für das Verständnis der Erfindung erforderlich sind. Es versteht sich von selbst, dass die erfindungsgemäße Geschirrspülmaschine weitere Teile und Baugruppen umfassen kann.

Die in Fig. 1 schematisch dargestellte Geschirrspülmaschine 1 ist eine Haushaltsgeschirrspülmaschine und weist einen Spülbehälter 2 zur Aufnahme von zu bearbeitendem Spülgut wie Geschirr, Töpfen, Bestecken, Gläsern, Kochutensilien und Ähnliches auf. Der Spülbehälter 2 kann einen zumindest im Wesentlichen rechteckigen Grundriss mit einer in Betriebsstellung einem Benutzer zugewandten Vorderseite aufweisen.

Der Spülbehälter 2 ist insbesondere an seiner Vorderseite von einer Tür 3 verschließbar. Diese Tür 3 ist in Fig. 1 (Frontalansicht) in geöffneter Stellung gezeigt und beispielsweise um eine untere Horizontalachse nach vorne und unten aufgeschwenkt, so dass die Bedienelemente 3a nach unten zeigen. Auch eine andere, vom Schwenken um eine Horizontalachse abweichende Öffnungsbewegung ist möglich.

Der Spülbehälter 2 ist mit mehreren Aufnahmestrukturen 4, 5, 6 zur Halterung von Geschirr, Bestecken oder Ähnlichem zu reinigendem Spülgut versehen, die hier übereinander angeordnet und jeweils über Rollen 7 oder ähnliches zur leichteren Be- und Entladung nach vorne verlagerbar sind.

Nur beispielhaft ist dabei die obere Aufnahmestruktur 6 als flache Baueinheit, insbesondere als eine sogenannte Besteckschublade zur Halterung von vorzugsweise kleinen Spülgutstücken, insbesondere Besteckteilen ausgebildet. Die Aufnahmestruktur 6 umfasst einen gitterartigen, eventuell mehrfach abgestuften Bodenbereich 8. Dadurch ist es möglich, dass von einem von unten wirksamen Sprüharm 9 Spülflüssigkeit beziehungsweise Spülflotte S durch den Bodenbereich 8 hindurch eine Spülwirkung ausüben kann. Zusätzlich oder alternativ ist auch eine Beaufschlagung von in der Aufnahmestruktur 6 gehaltenem Spülgut von oben wie zum Beispiel durch eine an der Deckenwandung des Spülbehälters angebrachte Dachbrause möglich. Diese ist hier in der Fig. 1 der zeichnerischen Übersichtlichkeit halber weggelassen worden.

An zumindest einer der Aufnahmestrukturen 4, 5, 6 sind dabei Anordnungshinweise 10a, 12a, 11 a für dort zu haltende Spülgutstücke angeordnet.

Wie hier in den Figuren dargestellt ist, können die Anordnungshinweise 10a, 12a, 11 a bildhafte Symbole beziehungsweise Ikone der dort zu haltenden Spülgutstücke, insbesondere Besteckteile umfassen, beispielsweise das in Fig. 2 gezeigte Symbol 10a für Messer, Gabel und Löffel oder das in Fig. 3 gezeigte Symbol 11a für eine Kelle.

Dabei können die Anordnungshinweise 10a, 12a, 11a nicht nur den jeweiligen für die Besteckteile spezifisch vorgesehenen Soll-Ortslagebereich sondern zusätzlich oder unabhängig hiervon auch eine Soll-Ausrichtung von dort zu haltenden und/oder abzulegenden Spülgutteilen angeben, wie etwa in Fig. 2 gezeigt ist. Dies ist insbesondere dann sinnvoll, wenn der Bodenbereich 8 nicht isotrop verläuft, sondern beispielsweise bereichsweise schräg gestellt ist, insbesondere durch einen entsprechend beweglich ausgebildeten Ablage- und/oder Haltebereich der Aufnahmestruktur 6, wie in dem linken Bereich von Fig. 1 dargestellt, so dass dort unter dem schräg verlaufenden Ablage- und/oder Haltebereich 20 ein hohes Glas 14 deponiert werden kann.

Dabei zeigen die Anordnungshinweise 10a, 12a, 11a hier jeweils ein zwei- oder dreidimensionales Bild eines Löffels, einer Gabel und/oder eines Messers oder eines ähnlichen Spülgutstücks, insbesondere Besteckgarniturteils wie zum Beispiel einer Schöpfkelle, so dass auch für Laien die optimale Belegung leicht erkennbar ist.

In den hier gezeichneten Ausführungsbeispielen sind die Anordnungshinweise 10a, 12a, 11 a zumindest teilweise einem insbesondere durchbrochenen Bodenbereich 8 der jeweiligen Aufnahmestruktur - hier der Besteckschublade 6 - zugeordnet und von oben sichtbar. Der durchbrochene Bodenbereich 8 weist hier in dem Ausführungsbeispiel eine Vielzahl von im Wesentlichen viereckförmigen, bevorzugt rechteckförmigen Durchbrüchen auf, wobei der jeweilige Durchbruch zwischen je vier Kreuzungsstellen von sich schneidenden Längs- und Querstegen des Bodenbereichs 8 der Aufnahmestruktur gebildet ist. Auch andere Durchbruchsgeometrieformen sind selbstverständlich möglich. Auch eine Anordnung der ein oder mehreren Anordnungshinweise an einem umlaufenden Rand und/oder mindestens einem vertikalen Stegbereich der Aufnahmestruktur kann - insbesondere bei einer höher aufgestellten, insbesondere eingebauten Geschirrspülmaschine - zusätzlich oder alternativ sinnvoll sein.

Beispielsweise können die Anordnungshinweise 10a, 12a, 11a wie in den Figuren 2 und 3 zumindest teilweise als ausgenommene, insbesondere ausgestanzte oder freigeschnittene, Negativbilder aus flächigen Materialflächen 15 in dem Boden 8 der Aufnahmestruktur 4, 5, 6 ausgebildet sein. Das jeweilige Bodenflächenelement, aus dem die Kontur des jeweiligen Bildsymbols als Durchbruch herausgenommen, insbesondere herausgestanzt oder freigeschnitten ist, ist dabei zweckmäßigerweise vorzugsweise in einem etwa viereckförmigen, vorzugsweise rechteckförmigen Feld angeordnet, das zwischen vier Kreuzungsstellen von Quer- und Längsstegen des Gitterbodens 8 angeordnet ist. Es befindet sich vorzugsweise in dem Bereich des Außenrands der Aufnahmestruktur. Durch diese Negativbilder, die an verschiedenen Ablagebereichen des Gitterbodens vorgesehen sind, können letztere als für bestimmte Spülgutstückartenspezifische Ablagebereiche gekennzeichnet werden. Auch lässt sich durch diese negativen Bildausschnitte die Einlegerichtung für die abzulegenden Spülgutstücke, insbesondere Besteckteile, indizieren oder markieren. Durch die Negativausnehmung der Bildsymbole aus einer flächigen Materialfläche sind damit hier die Anordnungshinweiselemente flächig, insbesondere im Wesentlichen planflächig ausgebildet, so dass sie eine zweidimensionale Geometrieform aufweisen. Das Symbol 12a der Kelle ist dabei mehrteilig ausgebildet und umfasst nicht nur das Bestecksymbol, sondern auch einen Richtungspfeil, um zu verdeutlichen, dass nach unten eine Erweiterung beziehungsweise ein gegenüber den viereckförmigen Durchbrüchen zwischen den sich kreuzenden Stegen des Gitterbodens 8 ein vergrößerter Durchbruch 16 in dem Gitterboden 8 für den Schöpfbereich einer etwaig einzulegenden Kelle vorgesehen ist. Alle diese Ausstanzungen oder Freischnitte erlauben, dass durch die Randspalte des jeweils ausgestanzten oder freigeschnittenen Bilds (Messer, Gabel, Löffel, Kelle, Tasse) Spülflotte hindurchtreten kann. Damit ist weiterhin eine Benetzung von zum Beispiel Besteckteilen durch einen von unten wirksamen Sprüharm möglich; ebenso ist der Ablauf von Spülflotte nach unten auch durch diese Ausstanzungen 10a, 12a, 11a nicht beeinträchtigt.

Zusammenfassend betrachtet sind die Anordnungshinweiselemente wie zum Beispiel 10a, 12a, 12a der vorteilhaften Ausführungsvarianten der Figuren 2 und 3 durch Negativformen gebildet. Sie lassen sich fertigungstechnisch besonders einfach insbesondere durch Ausstanzen herstellen, was für die Massenfertigung besonders günstig ist. Im Fall von Negativformen kann Spülflüssigkeit durch deren Öffnungen frei hindurchtreten.

Zudem können die Anordnungshinweise, insbesondere Symbole, auch farblich hinterlegt oder selbst auch gegenüber dem umgebenden Bodenbereich farblich hervorgehoben sein. Insbesondere kann ein Anordnungshinweis für die Visualisierung der Beweglichkeit und/oder Veränderbarkeit eines Halte- und/oder Ablagebereichs durch eine charakteristische Einfärbung, die sich von der Farbe der übrigen Bereiche der Aufnahmestruktur unterscheidet, kenntlich gemacht werden. Auch können alternativ oder zusätzlich zu der hier gezeigten Festlegung Halteklammern oder ähnliches mit solchen Anordnungshinweisen zur lösbaren Festlegung vorgesehen sein, insbesondere um eine Nachrüstung bestehender Geschirrspülmaschinen zu ermöglichen. Zusätzlich oder unabhängig zur Anbringung von ein oder mehreren Anordnungshinweisen an oder in ein oder mehreren Bodenbereichen der Aufnahmestruktur können ein oder mehrere Anordnungshinweise gegebenenfalls auch auf ein oder mehreren Abschnitten des äußeren Tragrahmens oder sonstigen Strukturteilen der jeweiligen Aufnahmestruktur angebracht sein.

Wenn die Anordnungshinweise 12a zumindest teilweise mit solchen Bildern versehen sind, die einen Hinweis auf einen flexibel bewegbaren Abschnitt der Aufnahmestruktur geben, wie etwa das hier gezeigte Bild einer Espressotasse, kann damit verdeutlicht werden, dass dort ein bewegbarer (zum Beispiel abklappbarer oder entfernbarer Bereich) liegt, der darunter Möglichkeiten zum Einhängen von Tassen eröffnet.

In den Ausführungsbeispielen sind die Anordnungshinweise 10a, 12a, 11a nur der flachen Schublade 6 zur Halterung von kleinen Spülgutstücken, insbesondere Besteckteilen, zugeordnet. Dies ist nicht zwingend, sondern an jeder der Aufnahmestrukturen 4, 5, 6 können Anordnungshinweise 10a, 12a, 11a für die dort zu haltenden Spülgutstücke angeordnet sein, insbesondere mit bildhaften Symbolen der dort zu haltenden Spülgutstücke und insbesondere mit einer Angabe der Soll-Ausrichtung von dort zu haltenden Spülgutteile.

Neben den hier gezeigten Miniatursymbolen sind natürlich noch weitere Symbole für weitere Spülgutstücke möglich.

### Bezugszeichenliste

- 1: Geschirrspülmaschine
- 2: Spülbehälter
- 3: Tür
- 3a: Bedienelement
- 4: Aufnahmestruktur (Geschirrkorb)
- 5: Aufnahmestruktur (Geschirrkorb)
- 6: Aufnahmestruktur (Schublade; Besteckschublade)
- 7: Rollen
- 8: Bodenbereich
- 9: Sprüheinrichtung
- 10a: Anordnungshinweis; Symbol
- 11a: Anordnungshinweis; Symbol
- 12a: Anordnungshinweis; Symbol
- 14: Hohes Glas
- 15: Flächige Materialfläche
- 16: Durchbruch
- 20: Haltebereich
- S: Spülflotte

## Patentansprüche

1. Geschirrspülmaschine (1), insbesondere Haushaltsgeschirrspülmaschine, zur Reinigung von Geschirr, Bestecken oder ähnlichem, zu reinigendem Spülgut, wobei die Geschirrspülmaschine (1) zumindest eine zur Halterung und/oder Ablage von Spülgutstücken, insbesondere Besteckteilen, vorgesehene Aufnahmestruktur (4; 5; 6) umfasst, insbesondere ausgebildet als eine zum Be- und Entladen nach vorne verlagerbare Schublade (6),
wobei an zumindest einer Aufnahmestruktur (4; 5; 6) ein oder mehrere Anordnungshinweise (10a, 12a, 11a) für dort zu haltende und/oder abzulegende Spülgutstücke angeordnet sind, **dadurch gekennzeichnet, dass** die Anordnungshinweise (10a; 12a; 11a) in Form von als Durchbrüchen (19) ausgebildeten Bildsymbolen in ein oder mehreren flächigen Materialflächen (15) der Aufnahmestruktur (4; 5; 6) ausgebildet sind.

2. Geschirrspülmaschine (1) nach Anspruch 1,
**dadurch gekennzeichnet,**
**dass** die ein oder mehreren Anordnungshinweise (10a, 12a, 11a) bildhafte Symbole der dort zu haltenden Spülgutstücke umfassen.

3. Geschirrspülmaschine (1) nach einem der Ansprüche 1 oder 2,
**dadurch gekennzeichnet,**
**dass** die ein oder mehreren Anordnungshinweise (10a, 12a, 11a) ein oder mehrere Soll-Ortslagen und/oder ein oder mehrere Soll-Ausrichtungen von dort zu haltenden und/oder abzulegenden Spülgutstücken angeben.

4. Geschirrspülmaschine (1) nach einem der vorhergehenden Ansprüche,
**dadurch gekennzeichnet,**
**dass** mindestens ein Anordnungshinweis (10a, 11a) ein zwei- oder dreidimensionales Bild eines Besteckteils, insbesondere eines Löffels, einer Gabel, eines Messer, und/oder einer Schöpfkelle, und so weiter, und/oder eines Geschirrteils, und/oder sonstigen Spülgutstücks enthält.

5. Geschirrspülmaschine (1) nach einem der vorhergehenden Ansprüche,
**dadurch gekennzeichnet,**
**dass** die ein oder mehreren Anordnungshinweise (10a, 12a, 11a) zumindest teilweise ein oder mehreren, insbesondere durchbrochenen Bereichen, bevorzugt Bodenbereichen (8) der Aufnahmestruktur (4; 5; 6) zugeordnet und von oben sichtbar sind.

6. Geschirrspülmaschine (1) nach einem der vorhergehenden Ansprüche,
**dadurch gekennzeichnet,**
**dass** die ein oder mehreren Anordnungshinweise (10a, 12a, 11a) derart ein oder mehreren Bereichen, insbesondere Bodenbereichen (8) der Aufnahmestruktur (6) zugeordnet sind, dass sie dessen Dicke in Vertikalrichtung nicht überragen.

7. Geschirrspülmaschine (1) nach einem der vorhergehenden Ansprüche,
**dadurch gekennzeichnet,**
**dass** die ein oder mehreren Anordnungshinweise (12a) zumindest teilweise mit solchen Bildern versehen sind, die einen Hinweis auf einen flexibel bewegbaren Abschnitt der Aufnahmestruktur (4; 5; 6) geben.

8. Geschirrspülmaschine (1) nach Anspruch 7,
**dadurch gekennzeichnet,**
**dass** als Hinweis auf einen flexibel bewegbaren Abschnitt ein Bild (12a) einer Espressotasse vorgesehen ist.

## Claims

1. Dishwasher (1), in particular domestic dishwasher, for cleaning tableware, flatware or similar items to be cleaned, the dishwasher (1) comprising at least one receiving structure (4; 5; 6), in particular configured as a drawer (6) that can be displaced in a forward direction for loading and unloading purposes, provided for the holding and/or positioning of items to be washed, in particular flatware items,
wherein
one or more arrangement directions (10a, 12a, 11a) for items to be washed that are to be held and/or positioned there are disposed on at least one receiving structure (4; 5; 6), **characterised in that**
the arrangement directions (10a; 12a; 11a) are embodied in the form of image symbols embodied as holes (19) in one or a number of planar material surfaces (15) of the receiving structure (4; 5; 6).

2. Dishwasher (1) according to claim 1,
**characterised in that**
the one or more arrangement directions (10a, 12a, 11a) comprise pictorial symbols of the items to be washed that are to be held there.

3. Dishwasher (1) according to one of claims 1 or 2,
**characterised in that**
the one or more arrangement directions (10a, 12a, 11a) indicate one or more target locations and/or one or more target orientations for items to be washed that are to be held and/or positioned there.

4. Dishwasher (1) according to one of the preceding claims,
**characterised in that**
at least one arrangement direction (10a, 11a) contains a two-dimensional or three-dimensional image of a flatware item, in particular of a spoon, fork, knife, and/or of a ladle, etc., and/or of a tableware item, and/or of another item to be washed.

5. Dishwasher (1) according to one of the preceding claims,
**characterised in that**
the one or more arrangement directions (10a, 12a, 11a) are assigned at least partially to one or more, in particular perforated, regions, preferably base regions (8) of the receiving structure (4; 5; 6) and are visible from above.

6. Dishwasher (1) according to one of the preceding claims,
**characterised in that**
the one or more arrangement directions (10a, 12a, 11a) are assigned to one or more regions, in particular base regions (8) of the receiving structure (6) in such a manner that they do not extend beyond its thickness in a vertical direction.

7. Dishwasher (1) according to one of the preceding claims,
**characterised in that**
the one or more arrangement directions (12a) are provided at least partially with such images that indicate a flexibly movable segment of the receiving structure (4; 5; 6).

8. Dishwasher (1) according to claim 7,
**characterised in that**
an image (12a) of an espresso cup is provided as an indication of a flexibly movable segment.

## Revendications

1. Lave-vaisselle (1), en particulier lave-vaisselle ménager, pour laver la vaisselle, des couverts ou des éléments à laver semblables, dans lequel le lave-vaisselle (1) englobe au moins une structure de réception (4 ; 5 ; 6) prévue pour maintenir et/ou déposer des pièces de vaisselle, en particulier des couverts, en particulier exécutée sous forme de tiroir (6) déplaçable vers l'avant pour le chargement et le déchargement, dans lequel une ou plusieurs indication(s) de placement (10a, 12a, 11a) est/sont disposée(s) sur au moins une structure de réception (4 ; 5 ; 6) pour les pièces de vaisselle à y maintenir et/ou déposer, **caractérisé en ce que** les indications de placement (10a ; 12a ; 11a) sont exécutées sous forme de pictogrammes exécutés sous forme de perforations (19) dans une ou plusieurs surfaces de matériau planes (15) de la structure de réception (4 ; 5 ; 6).

2. Lave-vaisselle (1) selon la revendication 1, **caractérisé en ce que** l'une ou plusieurs indication(s) de placement (10a, 12a, 11 a) englobe(nt) des symboles imagés des pièces de vaisselle à y maintenir.

3. Lave-vaisselle (1) selon l'une des revendications 1 ou 2, **caractérisé en ce que** l'une ou plusieurs indication(s) de placement (10a, 12a, 11a) indique(nt) un ou plusieurs emplacement(s) théorique(s) et/ou une ou plusieurs orientation(s) théorique(s) des pièces de vaisselle à y maintenir et/ou déposer.

4. Lave-vaisselle (1) selon l'une des revendications précédentes, **caractérisé en ce qu'**au moins une indication de placement (10a, 11a) contient une image en deux ou trois dimensions d'un couvert, en particulier d'une cuillère, d'une fourchette, d'un couteau et/ou d'une louche, etc. et/ou d'une pièce de vaisselle et/ou d'une autre pièce de vaisselle.

5. Lave-vaisselle (1) selon l'une des revendications précédentes, **caractérisé en ce que** l'une ou plusieurs indication(s) de placement (10a, 12a, 11a) est/sont au moins partiellement affectée(s) à une ou plusieurs zones en particulier perforées, de préférence des zones de sol (8) de la structure de réception (4 ; 5 ; 6) et est/sont visible(s) par le dessus.

6. Lave-vaisselle (1) selon l'une des revendications précédentes, **caractérisé en ce que** l'une ou plusieurs indication(s) de placement (10a, 12a, 11a) est/sont affectée(s) de telle manière à une ou plusieurs zones, en particulier des zones de sol (8) de la structure de réception (6) qu'elle(s) ne dépasse(nt) pas son/leur épaisseur dans le sens vertical.

7. Lave-vaisselle (1) selon l'une des revendications précédentes, **caractérisé en ce que** l'une ou plusieurs indication(s) de placement (12a) est/sont au moins partiellement dotée(s) d'images donnant une indication quant à une section flexible mobile de la structure de réception (4 ; 5 ; 6).

8. Lave-vaisselle (1) selon la revendication 7, **caractérisé en ce qu'**une image (12a) d'une tasse à espresso est prévue comme indication d'une section flexible mobile.
